# EUROPÄISCHE PATENTANMELDUNG

(11) **EP 1 930 518 A2**
(43) Veröffentlichungstag der Anmeldung: **11.06.2008**
(21) Anmeldenummer: 07016430.6
(22) Anmeldetag: 22.08.2007
(51) Int. Cl.: E04C 2/04, E04C 5/16

(54) **Verbundanker für Betonmehrschichtenplatten**

(30) Priorität: 22.08.2006 DE 202006012881 U
(71) Anmelder: Frisch, Hans, 89343 Jettingen-Scheppach (DE)
(72) Erfinder: Frisch, Hans, 89343 Jettingen-Scheppach (DE)

(57) **Zusammenfassung**

Die Erfindung betrifft einen Verbundanker zum Verbinden einer Betonaußenplatte und einer Betoninnenplatte da - zwischenliegend eine Dämmstoffschicht

Erfindungsgemäß besteht der Verbundanker aus einem nichtrostendem Edelstahlblech oder einer Kunststoffplatte.

## Beschreibung

Die Erfindung betrifft einen Verbundanker, der dazu dient, eine Betonaußenplatte durch eine Dämmschicht hindurch mit einer Betoninnenplatte zu verbinden. Solche Anker und deren Anordnung sind bereits bekannt. Durch die Schlitze 5 wird der Verbundanker verbreitert und kann dadurch größere Lasten aufnehmen.
Ebenfalls wird der Einbau des Verbundankers über die Kreuzungspunkte der Baustahlmatte erleichtert.

Diese Aufgabe löst der erfindungsgemäße Verbundanker durch die besonderen Ausführungsformen wie sie beispielhaft in Figur 2 und Figur 3 dargestellt sind. Durch die Verbreiterung des Verbundanker kann dieser über ein oder zwei Kreuze einer Baustahlmatte eingebaut werden.

Die Verbundanker werden anhand der Ausführungsbeispiele mit Hilfe der Figuren näher Beschrieben.

Es zeigen im Einzelnen:
- Figur 1: Verbundanker Profil 1 und in hakenförmiger Form 2
- Figur 2: Verbundanker mit Seitenprofile 3 und 4, Lochungen 6, Aussparung 5
- Figur 3: wie Figur 2 mit zwei Aussparungen 5

### Bezugszeichenliste

- 1: Profil
- 2: Hakenförmige Abbiegungen
- 3: Seitenprofii iange Seite
- 4: Seitenprofil kurze Seite
- 5: Aussparung
- 6: Lochungen

## Patentansprüche

1. Verbundanker zum Verbinden von einer Betonaußenplatte und einer Betoninnenplatte, zwischen denen sich eine Dämmstoffschicht befindet,
**dadurch gekennzeichnet,**
**dass** sich an einem oder beiden Enden hakenförmige Abbiegungen (2), in einem Winkel von 30 % befinden.

2. Verbundanker nach Anspruch 1, **dadurch gekennzeichnet, dass** sich in den hakenförmigen Abbiegungen als auch im geraden Verbindungsteil Durchbrechungen (6) zur Lastaufnahme mit Rundstahlabschnitten vorgenommen wird.

3. Verbundanker nach Anspruch 2, **dadurch gekennzeichnet, dass** durch die Aussparung (5) bei einer Baustahlmatte über den Kreuzungspunkt der Verbundanker eingebaut werden kann.

4. Verbundanker nach einem oder mehreren der vorgenannten Ansprüche, **dadurch gekennzeichnet, dass** es sich bei dem Material des Verbundankers um nichtrostende Materialien handelt, z. B. Edelstähle oder Kunststoffe.
